# FASCICULE DE BREVET EUROPEEN

(11) **EP 0 045 698 B1**
(45) Date de publication et mention de la délivrance du brevet: **31.10.1984**
(21) Numéro de dépôt: 81401256.3
(22) Date de dépôt: 04.08.1981
(51) Int. Cl.: A63C 7/10

(54) **Frein à ski**
Skibremse
Ski brake

(30) Priorité: 04.08.1980 FR 8017167
(43) Date de publication de la demande: 10.02.1982
(73) Titulaire: Sté. Look Société Anonyme, 58004 Nevers Cedex (FR)
(72) Inventeur: Bernard, Jean, F-58000 Nevers (FR); Le Faou, Daniel, F-58640 Varennes Vauzelles (FR); Beyl, Jean, F-58000 Nevers (FR); Peyre, Henri, F-58000 Nevers (FR); Campillo, Christian, F-58600 Garchizy (FR); Guerreau, René, F-03390 Montmarault (FR)
(74) Mandataire: Tony-Durand, Serge

## Description

La présente invention a pour objet un frein à ski du genre comportant deux bras pivotants, tous deux articulés autour d'un axe horizontal transversal au ski.

Dans certains freins connus les bras possèdent en outre une possibilité de débattement dans le plan du ski. Un organe élastique de rappel sollicite constamment les bras en position active dans laquelle les extrémités de freinage font saillie en-dessous du plan de la semelle du ski et présentent un écartement mutuel maximum. Lorsque la chaussure pénètre dans la fixation de sécurité, les extrémités de freinage se relèvent au-dessus du plan du ski puis basculent parallèlement à celui-ci pour se rapprocher l'une de l'autre. Les extrémités de freinage se trouvent alors en position escamotée au-dessus du ski et ne débordent pas latéralement sur les côtés du ski. Ceci est un avantage pour le skieur, les extrémités de freinage n'étant pas exposées aux risques d'accrochage à des obstacles éventuels, tels que des racines, pouvant se trouver sur la piste.

Lorsque la chaussure quitte la fixation, l'organe élastique de rappel provoque le redéploiement du frein dont les extrémités de freinage commencent par s'écarter l'un de l'autre pour franchir les bords du ski, puis pivotent vers le bas pour se planter dans la neige.

De très nombreux dispositifs ont été proposés décrits par exemple dans les FR-A-2 409 061, FR-A-2 400 374 et FR-A-2 357 274 pour commander l'escamotage du frein; ceux-ci sont en général relativement compliqués, fragiles et coûteux.

On connaît cependant un frein à ski du type décrit, relativement simple, dans lequel une lame élastique naturellement incurvée, formant pédale, relie l'une à l'autre les extrémités de commande des bras opposées à leurs extrémités de freinage.

Lorsque le frein est en position active de freinage, la lame élastique incurvée tend à rapprocher l'une de l'autre les extrémités de commande et par conséquent à écarter l'une de l'autre les extrémités de freinage.

Lorsque la chaussure est en place, elle écrase cette lame, provoquant son extension et par suite l'écartement des extrémités de commande et donc le rapprochement mutuel des extrémités de freinage.

Lorsque la chaussure s'échappe de la fixation, la lame reprend sa forme bombée, ce qui entraîne le rapprochement des extrémités de commande et donc l'écartement des extrémités de freinage qui passent de chaque côté du ski puis pivotent vers le bas sous l'action d'un ressort de rappel.

Ce frein est décrit par exemple dans le brevet Français n° 76.11752 (Publication n° 2 308 389).

Cette réalisation présente l'inconvénient consistant dans le fait que, la lame du ressort étant écrasée par la chaussure, exerce sous la semelle de celle-ci une pression élevée qui constitue une contrainte parasitaire pouvant perturber le fonctionnement normal de la fixation de sécurité. L'utilisation d'une lame relativement forte étant nécessaire pour obtenir un freinage efficace, cette contrainte parasitaire peut attein- dre un niveau excessif et dangereux.

L'invention a pour but de remédier à cet inconvénient en réalisant un frein à ski dans lequel aucune contrainte parasitaire n'est susceptible de gêner le fonctionnement normal de la fixation lorsque la chaussure est en place sur le ski et le frein en position escamotée au-dessus de celui-ci.

Conformément à l'invention, la lame élastique flexible est solidaire d'une pédale de manoeuvre apte à être entraînée par la chaussure de ski et montée pivotante sur les extrémités de commande des bras autour d'un axe horizontal transversal au ski tandis que l'organe élastique de rappel est un organe de traction dont une partie terminale est fixée au ski et l'autre partie terminale agit dans la région centrale de la lame, de telle manière que:
- en position active de freinage la ligne d'action de l'organe de traction forme par rapport à la face de la lame un angle tel qu'il provoque sa flexion, ce qui a pour effet d'incliner les extrémités de commande des bras en les rapprochant et, par conséquent, d'écarter l'une de l'autre les extrémités de freinage,
- en position escamotée, la ligne d'action de l'organe de traction soit à peu près parallèle à la face de la lame qui prend une configuration plane, ce qui a pour effet de redresser les extrémités de commande des bras en les écartant et, par conséquent, de rapprocher l'une de l'autre les extrémités de freinage.

Lorsque la chaussure est en place dans la fixation, la pédale de manoeuvre étant à plat contre le ski, il est possible de prévoir par construction que l'axe transversal de pivotement des bras, la ligne d'action de l'organe de traction et la lame (qui a retrouvé sa planéité naturelle) soient coplanaires. Dans ces conditions, l'action de l'organe de traction est nulle d'une part pour faire pivoter la lame sur elle-même et relever la pédale de manoeuvre, d'autre part pour faire pivoter les bras autour de l'axe transversal. Le frein est alors en équilibre et l'effort parasitaire développé sous la chaussure est nul.

En pratique, cette disposition doit bien entendu être évitée pour que le rappel du frein puisse intervenir lors de l'échappement de la chaussure. Cependant, un léger décalage angulaire de l'organe de traction permet d'obtenir une force de rappel qui est suffisante pour actionner le frein mais insuffisante pour gêner le fonctionnement de la fixation de sécurité.

D'autres particularités et avantages de l'invention apparaîtront au cours de la description qui va suivre, faite en référence aux dessins annexés qui représentent plusieurs formes de réalisation non limitatives de l'invention.
- La figure 1 est une vue en perspective d'un premier mode de réalisation du frein à ski selon l'invention, en position active de freinage;
- La figure la est une vue en coupe longitudinale de l'organe de traction servant au rappel du frein;
- La figure 2 est une vue analogue à la figure 1, montrant le frein dans une position intermédiaire dans laquelle les bras du frein se trouvent dans un plan parallèle au plan du ski, mais leurs extrémités de freinage ne se sont pas encore rapprochées l'une de l'autre;
- La figure 3 est une vue analogue aux figures 1 et 2 montrant le frein en position escamotée, les extrémités de freinage des bras étant rapprochées l'une de l'autre au-dessus du ski;
- La figure 4 est une vue de dessus en plan, avec coupe partielle, montrant un second mode de réalisation du frein selon l'invention, dans une position intermédiaire, les extrémités de freinage étant relevées, mais non escamotées;
- La figure 5 est une vue analogue à la figure 4, montrant le frein en position escamotée au-dessus du ski;
- La figure 6 est une coupe transversale suivant VI-VI de la figure 5;
- La figure 7 est une vue de dessus en plan avec coupe partielle d'un troisième mode de réalisation du frein selon l'invention, dans une position intermédiaire, les extrémités de freinage étant relevées, mais non escamotées;
- La figure 8 est une vue analogue à la figure 7 montrant le frein en position escamotée au-dessus du ski;
- La figure 9 est une vue en coupe transversale suivant IX-IX de la figure 8.

En se rapportant aux figures 1 à 3, on voit une première forme de réalisation du frein à ski selon l'invention, qui comporte deux bras de freinage 1 constitués chacun par un fil métallique convenablement façonné. Chaque bras 1 présente une partie coudée 2 articulée dans un palier 3 autour d'un axe xx horizontal et transversal au ski S. Les paliers 3 sont portés par une platine 4 fixée au ski S pardes moyens appropriés non représentés tels que des vis. La forme des paliers 3 autorise un certain débattement angulaire des parties coudées 2 par rapport à l'axe transversal xx. Chacun des bras 1 est constitué, de manière bien connue, d'une extrémité de commande 6 et d'une extrémité de freinage 7 pourvue d'un patin surmoulé 8. Chaque extrémité de commande 6 présente une partie terminale transversale sur laquelle est montée rotativement une bague cylindrique 15. Une lame flexible 14, en matériau approprié tel qu'un acier à ressort, disposée transversalement par rapport au ski, relie l'une à l'autre, les deux bagues 15, les extrémités de la lame 14 étant encastrées dans celles-ci. La lame 14 traverse une pédale de manoeuvre 5 avec laquelle elle est solidarisée en sa région centrale. Un organe élastique de rappel, sous forme d'organe de traction, est articulé par l'une de ses extrémités à des pattes 12 portées par la platine 4 et par son autre extrémité à la pédale de manoeuvre 5. Dans l'exemple représenté l'organe de traction comprend un tube cylindrique 11, un tirant 13 pourvu d'une tête 13a pouvant coulisser dans le tube 11, et un ressort de compression 9 disposé entre la tête 13a et le fond du tube.

Cette réalisation présente l'avantage d'être particulièrement robuste et étanche; il serait cependant possible de prévoir un organe de traction d'un type différent,, par exemple, un simple ressort de traction.

Le fonctionnement du frein à ski qui vient d'être décrit est le suivant:
Le ressort 9 exerce constamment sur la lame 14, par l'intermédiaire de la tige de traction 13 et de la pédale 5, une force dont la direction forme un certain angle avec la face principale de la lame 14 (et avec la pédale 5 portée par celle-ci). De ce fait, la lame 14 fléchit élastiquement et les bagues 15 se rapprochent l'une de l'autre tandis que leurs axes forment un V (très ouvert) car ils prennent une position légèrement inclinée par rapport à l'axe transversal xx. Les bras 1 basculent corrélativement par leurs parties intermédiaires coudées 2 dans les paliers 3, de sorte que les extrémités de freinage 7 avec leurs patins 8 sont écartées au maximums vers l'extérieur du ski S (voirfigure 1).

Au cours du chaussage de la fixation, la chaussure appuie sur la pédale 5 et sur les extrémités de commande 6 des bras 1. Ceux-ci pivotent autour des axes xx pour venir occuper la position intermédiaire représentée à la figure 2, dans laquelle les patins de freinage 8 se trouvent dans un plan au-dessus du ski mais sont encore écartés l'un de l'autre au maximum, vers l'extérieur du ski. La chaussure continuant sa descente contre le ski, la pédale 5 va maintenant pivoter en faisant tourner sur elle-même la lame 14 dont elle est solidaire. La face de celle-ci bascule donc de sa position initiale dans laquelle elle faisait un angle avec la ligne d'action du ressort 9, pour prendre une position pratiquement parallèle au plan du ski S, illustrée à la figure 3. Au fur et à mesure de ce basculement, la lame 14 présente progressivement à la ligne d'action du ressort 9 non plus sa face, mais sa tranche; le ressort 9 agit donc sur une lame 14 dont le moment d'inertie augmente si bien qu'en fin de course il ne peut plus en assurer la flexion. Pendant le basculement la lame qui était incurvée prend, par conséquent, une configuration plane, et de ce fait ses extrémités écartent l'une de l'autre les bagues 15 dont les axes prennent une direction transversale. Les tronçons 2 basculent dans les paliers 3 et les extrémités de freinage 7 (et leure patins 8) se rapprochent l'une de l'autre pour venir occuper une position escamotée au-dessus du ski (voir figure 3). Dans cette position, la ligne d'action du ressort 9, matérialisée par la tige de traction 13, est pratiquement située dans le plan de la lame plate 14 si bien que la force tendant à ramener le frein en position active de freinage est extrêmement faible et par conséquent la contrainte parasitaire s'exerçant sous la chaussure est négligeable et non perturbatrice.

Lorsque la chaussure quitte la fixation, le ressort 9 rapelle, par l'intermédiaire de la tige de traction 13, la pédale 5 et la lame 14 qui basculent progressivement, les bagues 15 tourillonnant sur les parties terminales des extrémités 6 de commande des bras 1. Ce mouvement est obtenu grâce au fait que le tirant 13 est accroché sous la pédale 5, de manière excentrée par rapport à l'axe des bagues 15. La lame présentant à nouveau sa face principale à l'axe de traction de la tige 13, la lame 14 s'incurve, et les patins 8 s'écartent l'un de l'autre en franchissant les bords du ski (figure 2). Puis l'organe de traction 13 provoque le relèvement des extrémités de commande 6 des bras 1, ceux-ci pivotant autour de l'axe transversal xx tandis que les patins 8 viennent se placer en position de freinage, en saillie en-dessous de plan de la semelle du ski (figure 1).

On notera que, pour une lame donnée, la flèche maximum de la lame et, corrélativement, la meilleure rétraction des bras sont obtenues lorsque, dans la position intermédiaire de la figure 2, l'organe de traction agit perpendiculairement à la lame. Cependant, cette disposition, qui a été adoptée dans les divers modes de réalisation représentés dans un simple but de simplification, n'est pas parfaite. En effet, la position verticale de la pédale de manoeuvre rend difficile la mise en place de la chaussure dans la fixation. La pratique a montré que si la tige de traction forme un angle de l'ordre de 60° avec la lame élastique, on obtient à la fois une bonne rétraction et un chaussage aisé de la fixation.

Dans la seconde forme de réalisation du frein illustrée aux figures 4 à 6, les extrémités 14a de la lame 14 sont engagées et guidées dans des ouvertures formées dans les côtés 16 de la pédale de manoeuvre 17, dont la rotation par la chaussure entraîne par suite le pivotement de la lame 14 sur elle-même. D'autre part, les extrémités 14a traversent des manchons 18 analogues aux manchons 15 de la réalisation précédente, et qui tourillonnent sur les extrémités de commande 19 des bras 21. La tige de traction 13 est articulée sur un axe 20 transversal, solidaire d'un étrier 22 traversé par la zone centrale de la lame élastique 14.

Le fonctionnement de cette variante de réalisation est analogue à celui de la précédente, avec cette différence que le basculement de la lame 14 sur elle-même est provoqué non plus par sa zone centrale, mais par ses extrémités encastrées dans les ailes latérales 16 de la pédale 17.

Dans le troisième mode de réalisation représenté aux figures 7 à 9, la lame 14 est encastrée par sa région centrale dans une extension médiane 23 de la pédale de manoeuvre 24. Par ailleurs, ses extrémités sont engagées dans des bagues 18 tourillonnant sur les extrémités de commande 19 des bras 21, comme dans la réalisation des figures 4 à 6. De plus, la tige de traction 13 du ressort 9 de rappel est articulée sur un axe transversal 25 monté dans l'extension 23.

En position active de freinage, la lame 14 a la forme incurvée visible à la figure 7, sous l'effet de la force de rappel exercée par le ressort 9 sur la pédale 24 par l'extension 23 de celle-ci. En même temps, les parties coudées intermédiaires des bras pivotants 21 sont en butée à l'intérieur des paliers fixes 3 associés, les bras 21 étant dans la position illustrée à la figure 7.

Lorsque la chaussure entre dans la fixation, elle appuie sur la pédale 24 qui pivote alors, entraînant la rotation de la lame 14 autour d'elle-même, jusqu'à ce qu'elle vienne se placer dans un plan parallèle à la surface du ski, contenant l'axe de la tige de traction 13.

Dans les diverses formes de réalisation décrites, aucune force parasite n'est exercée par la lame élastique reliant les extrémités de commande des bras de freinage lorsque ceux-ci sont en position rétractée au-dessus du ski, et ce du fait que le plan de cette lame contient l'axe de la force de rappel du frein dans sa position active, ce qui constitue un avantage essentiel de l'invention par rapport aux réalisations antérieures.

## Revendications

1. Frein à ski comportant deux bras pivotants (1, 21) tous deux articulés autour d'un axe horizontal (x-x) transversal au ski, avec possibilité de débattement dans le plan du ski, une lame élastique flexible (14) disposée transversalement et reliant l'une à l'autre les extrémités de commande (6, 19) des bras opposées à leurs extrémités de freinage (7), et un organe élastique de rappel sollicitant constamment les bras en position active dans laquelle les extrémités de freinage font saillie en-dessous du plan de la semelle du ski et présentent un écartement mutuel maximum, caractérisé en ce que la lame élastique flexible (14) est solidaire d'une pédale de manoeuvre (5, 17, 24) apte à être entraînée par la chaussure de ski et est montée pivotante sur les extrémités de commande (6, 19) des bras (1, 21) autour d'un axe horizontal transversal au ski tandis que l'organe élastique de rappel est un organe de traction dont une partie terminale (11) est fixée au ski et l'autre partie terminale (13) agit dans la région centrale de la lame (14) de telle manière que:
- en position active de freinage, la ligne d'action de l'organe de traction (11, 13) forme par rapport à la face de la lame (14) un angle tel qu'il provoque sa flexion, ce qui a pour effet d'incliner les extrémités de commande (6, 19) des bras en les rapprochant et, par conséquent d'écarter l'une de l'autre les extrémités de freinage (7),
- en position escamotée la ligne d'action de l'organe de traction (11, 13) soit à peu près parallèle à la face de la lame (14) qui prend une configuration plane, ce qui a pour effet de redresser les extrémités de commande (6,19) des bras en les écartant et, par conséquent, de rapprocher l'une de l'autre les extrémités de freinage (7).

2. Frein à ski selon la revendication 1, caractérisé en ce que la lame (14) est encastrée par sa région centrale dans la pédale (5, 24) une partie terminale de l'organe de traction (11, 13) étant fixée à cette dernière, tandis que les extrémités de la lame (14) sont solidaires de bagues (15, 18) formant paliers dans lesquelles peuvent tourillonner les extrémités de commande (6, 19) des bras (1, 21).

3. Frein à ski selon la revendication 1, caractérisé en ce qu'une partie terminale de l'organe de traction (11, 13) est fixée directement à la région centrale de la lame (14) tandis que les extrémités (14a) de la lame (14) sont engagées et guidées dans des ouvertures ménagées dans des rebords latéraux (16) de la pédale (17).

4. Frein à ski selon l'une des revendications précédentes, caractérisé en ce que l'organe de traction comprend un tube cylindrique (11) pourvu d'un fond, un tirant (13) traversant le fond du tube (11) qui présente une tête (13a) formant piston pouvant coulisser dans le tube (11), et un ressort de compression (9) interposé entre la tête (13a) et le fond du tube (11).

## Patentansprüche

1. Skibremse mit zwei schwenkbaren Armen (1, 21), die beide um eine waagrechte Achse (x-x) quer zum Ski angelenkt sind mit der Möglichkeit der Verlagerung in der Ebene des Skis, einem elastischen biegsamen Blatt (14), das quer angeordnet ist und die Betätigungsenden (6, 19) der Arme entgegengesetzt ihren Bremsenden (7) miteinander verbindet, und einem elastischen Rückstellorgan, das die Arme ständig in die aktive Stellung belastet, in welcher die Bremsenden von der Ebene der Lauffläche des Skis nach unten überstehen und einen gegenseitig maximalen Abstand haben, dadurch gekennzeichnet, daß das elastische biegsame Blatt (14) mit einem Bedienungspedal (5, 17, 24) fest verbunden ist, das durch den Skischuh angetrieben werden kann und auf den Betätigungsenden (6, 19) der Arme (1, 21) um eine waagrechte Achse schwenkbar gelagert ist, die quer zum Ski ist, während das elastische Rückstellorgan ein Zugorgan ist, dessen einer Endteil (11) am Ski befestigt ist und der andere Endteil (13) im Mittelbereich des Blattes (14) derart wirkt, daß:
- in der aktiven Bremsstellung die Wirkungslinie des Zugorgans (11, 13) mit Bezug auf die Fläche des Blattes (14) einen solchen Winkel bildet, daß sie dessen Biegung zur Folge hat, was zur Wirkung hat, daß die Betätigungsenden (6, 19) der Arme so geneigt werden, daß sie sich nähern und infolgedessen die Bremsenden (7) voneinander entfernen,
- in der eingezogenen Stellung die Wirkungslinie des Zugorgans (11, 13) annähernd parallel zur Fläche des Blattes (14) ist, das eine ebene Gestalt annimmt, was zur Wirkung hat, daß die Betätigungsenden (6, 19) der Arme zurückgerichtet werden, wodurch sie voneinander entfernt werden und dadurch die Bremsenden (7) einander genähert werden.

2. Skibremse nach Anspruch 1, dadurch gekennzeichnet, daß das Blatt (14) mit seinem Mittelbereich in das Pedal (5, 24) eingefügt ist, ein Endteil des Zugorgans (11, 13) an dem letzteren befestigt ist, während die Enden des Blattes (14) mit Ringen (15, 18) fest verbunden sind, die Lager bilden, in welchen sich die Betätigungsenden (6, 19) der Arme (1, 21) drehen können.

3. Skibremse nach Anspruch 1, dadurch gekennzeichnet, daß ein Endteil des Zugorgans (11, 13) direkt am Mittelbereich des Blattes (14) befestigt ist, während die Enden (14a) des Blattes (14) in Öffnungen eingesetzt und geführt sind, die in seitlichen Randleisten (16) des Pedals (17) vorgesehen sind.

4. Skibremse nach einem der vorangehenden Ansprüche, dadurch gekennzeichnet, daß das Zugorgan ein zylindrisches Rohr (11) besitzt, das mit- einem Grund versehen ist, eine Zugstange (13), die sich durch den Grund des Rohres (11) erstreckt und einen Kopf (13a) aufweist, der einen Kolben bildet, der im Rohr (11) gleiten kann, und eine Druckfeder (9), die zwischen dem Kopf (13a) und dem Grund des Rohres (11) angeordnet ist.

## Claims

1. Ski brake comprising two pivotal arms (1,21) both pivotally mounted about a horizontal axis (x-x) located transversely with respect to the ski with a possibility of angular displacement in the plane of the ski, a flexible resilient strip (14) disposed transversely and providing a connection between the control ends (6, 19) of the arms which are opposite to their braking ends (7), and an elastic restoring member for continuously urging the arms to the active position in which the braking ends project beneath the plane of the sole of the ski and are located in a position of maximum relative spacing, characterized in that the flexible resilient strip (14) is secured to an operating pedal (5, 17, 24) which is capable of displacement by means of the ski boot and is pivotally mounted on the control ends (6, 19) of the arms (1, 21) about a horizontal axis which is transverse to the ski whilst the elastic restoring member is a traction member, one end portion (11) of which is attached to the ski and the other end portion (13) of which produces action in the central region of the strip (14) in such a manner as to ensure that:
- in the active braking position, the line of action of the traction member (11, 13) is inclined with respect to the face of the strip (14) at an angle such that it causes flexural deformation of the strip, thus having the effect of inclining the control ends (6, 19) of the arms towards each other and therefore of outwardly displacing the braking ends (7) with respect to each other,
- in the position of withdrawal, the line of action of the traction member (11, 13) is approximately parallel to the face of the strip (14) which assumes a flat configuration, thus having the effect of restoring the control ends (6, 19) of the arms to their positions of relative outward displacement and therefore of inwardly displacing the braking ends (7) with respect to each other.

2. Ski brake in accordance with claim 1, characterized in that the central region of the strip (14) is inserted in the pedal (5, 24), an end portion of the traction member (11,13) being attached to this latter whilst the ends of the strip (14) are rigidly fixed to sleeves (15, 18) forming bearings in which the control ends (6, 19) of the arms (1, 21) are rotatably mounted.

3. Ski brake in accordance with claim 1, characterized in that an end portion of the traction member (11, 13) is directly attached to the central region of the strip (14) whilst the end portions (14a) of the strip (14) are engaged and guided within openings formed in lateral flanges (16) of the pedal (17).

4. Ski brake in accordance with any one of the preceding claims, characterized in that the traction member comprises a cylindrical tube (11) provided with an end wall, a tie-rod (13) which passes through the end wall of the tube (11) and has a head (13a) forming a piston slidably fitted within the tube (11), and a compression spring (9) interposed between the head (13a) and the end wall of the tube (11).
